# EUROPÄISCHE PATENTSCHRIFT

(11) **EP 2 869 405 B1**
(45) Veröffentlichungstag und Bekanntmachung des Hinweises auf die Patenterteilung: **02.05.2018**
(21) Anmeldenummer: 14189772.8
(22) Anmeldetag: 21.10.2014
(51) Int. Cl.: H01R 12/91, H01R 13/52, H01R 24/50, H01R 24/54

(54) **Verbindungseinrichtung zum elektrischen Verbinden zweier Leiterplatten**
Connecting device for electrically connecting two circuit boards
Dispositif de raccordement destiné au raccordement électrique de deux cartes de circuit imprimé

(30) Priorität: 29.10.2013 DE 102013111905
(43) Veröffentlichungstag der Anmeldung: 06.05.2015
(73) Patentinhaber: TELEGÄRTNER KARL GÄRTNER GMBH, 71144 Steinenbronn (DE)
(72) Erfinder: Bächle, Erik, 70794 Filderstadt (DE); Vogl, Reinhard, 71144 Steinenbronn (DE); Krügel, Gerd, 09544 Neuhausen (DE)
(74) Vertreter: Hoeger, Stellrecht & Partner Patentanwälte mbB

(56) Entgegenhaltungen:
- EP-A1- 0 793 299
- WO-A1-2011/015992
- WO-A1-2013/150059
- US-A- 5 980 290
- US-A1- 2002 153 976
- US-A1- 2007 004 276
- US-A1- 2011 256 760

## Beschreibung

Die Erfindung betrifft eine Verbindungseinrichtung zum elektrischen Verbinden zweier Leiterplatten, mit einem ersten und einem zweiten Koaxialsteckverbinder und mit einem Kupplungsglied, wobei die beiden Koaxialsteckverbinder und das Kupplungsglied jeweils einen Außenleiter und einen Innenleiter aufweisen und die Außenleiter der Koaxialsteckverbinder über den Außenleiter des Kupplungsglieds und die Innenleiter der Koaxialsteckverbinder über den Innenleiter des Kupplungsglieds elektrisch miteinander verbunden sind, und wobei das Kupplungsglied aus einer fluchtenden Ausrichtung verkippbar und in axialer Richtung verschiebbar zwischen den beiden Koaxialsteckverbindern angeordnet ist.

Bei elektrischen Anlagen kommen häufig mehrere Leiterplatten zum Einsatz, deren Leiterbahnen elektrisch miteinander verbunden werden müssen. Hierbei können an den Leiterplatten Koaxialsteckverbinder angeordnet sein, die anschließend miteinander verbunden werden, beispielsweise über ein Koaxialkabel. Die Verbindung über ein Koaxialkabel hat den Vorteil, dass Lageungenauigkeiten und Relativbewegungen der beiden Leiterplatten ausgeglichen werden können. Die Verbindung mittels Koaxialkabel ist jedoch vergleichsweise teuer und weist darüber hinaus den Nachteil auf, dass die Abstände zwischen den beiden Leiterplatten verhältnismäßig groß gewählt werden müssen.

Statt die Koaxialsteckverbinder der Leiterplatten über ein Koaxialkabel miteinander zu verbinden, wurde auch schon vorgeschlagen, die beiden Koaxialsteckverbinder über ein starres Kupplungsglied miteinander zu verbinden. Das Kupplungsglied ist im Wesentlichen zylindrisch ausgebildet und ermöglicht es, die beiden Leiterplatten und die darauf festgelegten Koaxialsteckverbinder in geringem Abstand zueinander anzuordnen. Das Kupplungsglied weist einen Innenleiter auf, über den die Innenleiter der beiden Koaxialsteckverbinder miteinander verbunden sind. Außerdem weist das Kupplungsglied einen Außenleiter auf, über den die Außenleiter der beiden Koaxialsteckverbinder miteinander verbunden sind. Das Kupplungsglied ist zwischen den beiden Koaxialsteckverbindern angeordnet und kann aus einer Ausrichtung, in der das Kupplungsglied mit den beiden Koaxialsteckverbindern fluchtet, verkippt und in axialer Richtung verschoben werden. Dies ermöglicht es, die beiden Leiterplatten unter Aufrechterhaltung einer elektrischen Verbindung in geringem Abstand zueinander anzuordnen und in gewissem Umfange relativ zueinander zu bewegen. Darüber hinaus können über die verkippbare und axial verschiebbare Anordnung des Kupplungsglieds Positionsungenauigkeiten ausgeglichen werden.

Eine Verbindungseinrichtung der eingangs genannten Art ist aus der Gebrauchsmusterschrift DE 202 08 425 U1 bekannt. Bei der darin beschriebenen Verbindungseinrichtung weisen die Koaxialsteckverbinder jeweils einen Innenleiter in Form eines Kontaktstifts auf, der mit einer stirnseitigen Ausnehmung des Innenleiters des Kupplungsteils in Eingriff gebracht werden kann. Die Außenleiter der Koaxialsteckverbinder bilden jeweils eine Außenleiterbuchse aus, in die der Außenleiter des Kupplungsglieds eingesteckt werden kann. Der Außenleiter des Kupplungsglieds weist an seinen Enden jeweils einen umlaufenden Ringwulst auf, der die Innenseite der Außenleiterbuchse kontaktiert. Die bekannte Verbindungseinrichtung erlaubt es, das Kupplungsglied in axialer Richtung in gewissem Umfange zu verschieben und aus einer fluchtenden Ausrichtung zu verkippen. Beispielsweise aufgrund von Erschütterungen können sich allerdings Mikrobewegungen, insbesondere Vibrationen, des Kupplungsglieds ergeben. Die Mikrobewegungen können zu einem Abrieb führen, der die elektrischen Übertragungseigenschaften der Verbindungseinrichtung beeinträchtigen kann.

In der Veröffentlichung WO 00/52788 A1 wird eine Verbindungseinrichtung vorgeschlagen, bei der das Kupplungsglied über ein festes Kugelgelenk mit einem der beiden Koaxialsteckverbinder mechanisch verbunden ist. Das feste Kugelgelenk ermöglicht es zwar, das Kupplungsglied relativ zum Koaxialsteckverbinder zu verkippen, eine Axialbewegung ist aber bezüglich dieses Koaxialsteckverbinders nicht möglich.

In der DE 100 57 143 C2 wird eine Verbindungseinrichtung vorgeschlagen, bei der das Kupplungsglied ebenfalls mit einem der beiden Koaxialsteckverbinder mechanisch verbunden ist. Eine an der Außenseite des Außenleiters des Kupplungsglieds angeordnete radiale Erweiterung rastet hierzu in eine Ringnut ein, die innenseitig an dem als Außenleiterbuchse ausgestalteten Außenleiter eines Koaxialsteckverbinders angeordnet ist. Die Bewegungsfreiheit des Kupplungsglieds wird dadurch eingeschränkt. Darüber hinaus hat sich gezeigt, dass die Bereitstellung einer Rastverbindung die elektrischen Übertragungseigenschaften der Verbindungseinrichtung beeinträchtigen kann.

Aus dem Dokument US 2011/256760 A1 ist eine Verbindungseinrichtung bekannt mit einem ersten Koaxialsteckverbinder, der ein Steckerteil ausbildet, und einem zweiten Koaxialsteckverbinder, der ein Buchsenteil ausbildet. Das Steckerteil und das Buchsenteil weisen jeweils einen Außenleiter und einen Innenleiter auf, die elektrisch miteinander verbunden werden können, indem das Steckerteil in das Buchsenteil eingesteckt wird. Das Buchsenteil weist ein Gehäuse auf, das einen stufigen Gehäusedurchgang umfasst, der an seinem steckerseitigen Ende ein Innengewinde trägt und im Abstand zum Innengewinde über eine radial nach innen gerichtete Stufe in einen Durchgangsbereich mit kleinerem Durchmesser übergeht. Das Gehäuse nimmt ein Kupplungsteil auf, das ebenfalls einen Innenleiter und einen Außenleiter aufweist und das mit einem rückwärtigen Abschnitt in den Bereich kleineren Durchmessers des Gehäusedurchgangs eingepresst werden kann, wobei es im Bereich der Stufe von einem elastischen Haltering umgeben ist. Mit seinem vorderen Abschnitt kann der Außenleiter des Kupplungsteils zur Längsachse des Gehäusedurchgangs geneigt werden. Mit Hilfe einer den vorderen Abschnitt des Kupplungsteils umgebenden Einschraubhülse, die in den Gehäusedurchgang eingeschraubt werden kann, ist das Kupplungsteil im Gehäusedurchgang unverschieblich gehalten.

Aus dem Dokument WO 2013/150059 A1 ist eine Verbindungseinrichtung mit den Merkmalen des Oberbegriffes von Patentanspruch 1 bekannt. Zur Begrenzung der maximalen seitlichen Auslenkung (Kippbewegung) des Kupplungselements ist bei der bekannten Verbindungseinrichtung in mindestens einem Außenleiter der beiden Koaxialsteckverbinder ein Begrenzungselement, vorzugsweise ein Begrenzungsring, angeordnet, an dem das Kupplungsglied bei Erreichen einer maximalen seitlichen Auslenkung zur Anlage gelangt. Das Begrenzungselement kann aus einem elastischen Material hergestellt werden.

Aufgabe der vorliegenden Erfindung ist es, eine Verbindungseinrichtung der gattungsgemäßen Art derart weiterzubilden, dass sie verbesserte elektrische Übertragungseigenschaften aufweist und die Gefahr von Mikrobewegungen des Kupplungsgliedes reduziert werden kann.

Diese Aufgabe wird bei einer Verbindungseinrichtung der eingangs genannten Art erfindungsgemäß dadurch gelöst, dass das Kupplungsglied an einem elastisch verformbaren, dielektrischen Haltering gehalten ist, der das Kupplungsglied in Umfangsrichtung umgibt und den Außenleitern beider Koaxialsteckverbinder anliegt.

Bei der erfindungsgemäßen Verbindungseinrichtung stützt sich das Kupplungsglied über einen elastisch verformbaren, dielektrischen Haltering an den Außenleitern beider Koaxialsteckverbinder ab. Der Haltering ist aus einem dielektrischen Material hergestellt und elastisch verformbar. Die Verformbarkeit des Halterings ermöglicht es, das Kupplungsglied relativ zu den Koaxialsteckverbindern in axialer Richtung zu verschieben und aus einer fluchtenden Ausrichtung zu verkippen, so dass über das Kupplungsglied Positionsungenauigkeiten und Relativbewegungen der beiden Leiterplatten, die über die Verbindungseinrichtung elektrisch miteinander verbunden sind, ausgeglichen werden können. Der elastisch verformbare Haltering wirkt aber Mikrobewegungen des Kupplungsgliedes entgegen, die zu einem Abrieb und damit zu einer Beeinträchtigung der elektrischen Übertragungseigenschaften der Verbindungseinrichtung führen könnten. Die Beweglichkeit des Kupplungsglieds zum Ausgleich von Positionsungenauigkeiten und Relativbewegungen der beiden Leiterplatten wird durch den elastisch verformbaren Haltering praktisch nicht eingeschränkt, der Haltering wirkt aber insbesondere Vibrationen des Kupplungsglieds entgegen.

Gemäß der Erfindung liegt der Haltering an den Außenleitern beider Koaxialsteckverbinder an. Das Kupplungsglied stützt sich über den Haltering an beiden Außenleitern der Koaxialsteckverbinder ab. Der Haltering ermöglicht auf konstruktiv einfache Weise eine Zentrierung des Kupplungsglieds. Außerdem erleichtert der Haltering die Positionierung des Kupplungsglieds an den Koaxialsteckverbindern und vereinfacht die Montage der Verbindungseinrichtung.

Günstigerweise ist der Haltering mit dem Kupplungsglied formschlüssig verbunden.

Es kann beispielsweise vorgesehen sein, dass der Außenleiter des Kupplungsglieds auf seiner Außenseite, vorzugsweise in Längsrichtung des Kupplungsglieds mittig, eine Ringnut oder einen Ringwulst aufweist und der Haltering einen komplementär zur Ringnut bzw. zum Ringwulst ausgestalteten Halteringabschnitt aufweist, der in die Ringnut formschlüssig eintaucht oder den Ringwulst formschlüssig umgibt.

Der Haltering ist aus einem dielektrischen Material hergestellt. Vorzugsweise besteht der Haltering aus einem Elastomer.

Von besonderem Vorteil ist es, wenn der Haltering profiliert ist. Die Profilierung verleiht dem Haltering zusätzlich zu seiner Materialelastizität auch eine Formelastizität, die die Verformbarkeit des Halterings und damit Beweglichkeit des Kupplungsglieds zum Ausgleich von Positionsungenauigkeiten und Relativbewegungen der beiden Leiterplatten verbessert.

Bei einer besonders bevorzugten Ausgestaltung der Erfindung liegt der Haltering am Kupplungsglied und an mindestens einem Koaxialsteckverbinder spritzwasserdicht an. Der Haltering bildet somit ein Dichtelement aus, das das Eindringen von Spritzwasser und Verunreinigungen, z.B. Staub, in den Bereich zwischen dem Kupplungsglied und dem mindestens einen Koaxialsteckverbinder verhindert.

Bevorzugt ist der Haltering zwischen den Außenleitern der beiden Koaxialsteckverbinder positioniert.

Der Haltering ist vorteilhafterweise mit mindestens einem Außenleiter der Koaxialsteckverbinder kraft- und/oder formschlüssig verbunden. Der Haltering kann beispielsweise in eine Ringnut eines Außenleiters eintauchen und/oder kann eine radial nach innen oder nach außen gerichtete Erweiterung eines Außenleiters umgreifen.

Von Vorteil ist es, wenn das Kupplungsglied ein Isolierteil aufweist, das vom Innenleiter des Kupplungsglieds durchgriffen ist und das von einem Außenleiter des Kupplungsglieds umgeben ist und das eine Kippbewegung und eine Axialbewegung des Kupplungsglieds relativ zu den Koaxialsteckverbindern begrenzt. Das Isolierteil des Kupplungsglieds dient zum einen dazu, den Innenleiter vom Außenleiter des Kupplungsglieds elektrisch zu trennen. Zum anderen bildet das Isolierteil des Kupplungsglieds ein Anschlagelement aus, mit dessen Hilfe Axialbewegungen und Kippbewegungen des Kupplungsglieds relativ zu den Koaxialsteckverbindern begrenzt werden können.

Es kann beispielsweise vorgesehen sein, dass das Isolierteil bei Erreichen einer Endstellung des Kupplungsglieds an die Stirnseite eines Innenleiters der Koaxialsteckverbinder anlegbar ist. Das Isolierteil bildet somit ein Anschlagelement aus, das an der Stirnseite eines Innenleiters der Koaxialsteckverbinder zur Anlage gelangt, wenn das Kupplungsglied relativ zu diesem Koaxialsteckverbinder eine Endstellung erreicht hat.

Der Innenleiter des Kupplungsgliedes ist günstigerweise stiftförmig ausgestaltet und in federnden stirnseitigen Ausnehmungen der Innenleiter der Koaxialsteckverbinder gehalten.

Die Innenleiter der Koaxialsteckverbinder sind günstigerweise identisch ausgebildet und weisen jeweils eine stirnseitige Ausnehmung auf, in die der Innenleiter des Kupplungsglieds mit einem Endbereich eintaucht.

Besonders gute elektrische Übertragungseigenschaften, insbesondere eine sehr geringe Intermodulation, wird bei einer vorteilhaften Ausgestaltung der Erfindung dadurch erzielt, dass die Innenleiter der Koaxialsteckverbinder jeweils eine stirnseitige Ausnehmung mit einer rotationssymmetrischen Innenfläche aufweisen, deren Innendurchmesser sich über die gesamte Länge oder zumindest einen Teil der Länge der Ausnehmung verändert und ein Minimum aufweist, und dass der Innenleiter des Kupplungsglieds einander abgewandte Endbereiche mit zylindrischer Außenfläche aufweist, wobei die Endbereiche jeweils in eine Ausnehmung eines Innenleiters der Koaxialsteckverbinder eintauchen und die Ausnehmung in einem Bereich mit kleinstem Innendurchmesser der Ausnehmung linienförmig kontaktieren. Die Kombination einer zylindrischen Außenfläche und einer rotationssymmetrischen Innenfläche, deren Innendurchmesser sich über die Länge oder zumindest einen Teil der Länge der Ausnehmung bevorzugt kontinuierlich verändert und ein Minimum aufweist, ermöglicht eine praktisch linienförmige Anlage des Innenleiters des Kupplungsglieds am Innenleiter eines Koaxialsteckverbinders. Das Kupplungsglied kann zum Ausgleich von Positionsungenauigkeiten und Relativbewegungen der Leiterplatten relativ zu den Koaxialsteckverbindern verkippt und axial verschoben werden. Bei einer Bewegung des Kupplungsglieds relativ zu einem oder zu beiden Koaxialsteckverbindern kommt es nicht zu einer abrupten Änderung der Geometrie des Kontaktbereichs, in dem der Innenleiter des Kupplungsglieds die Innenleiter der Koaxialsteckverbinder kontaktiert. Es wird dadurch verhindert, dass sich bei einer Bewegung des Kupplungsglieds die elektrischen Übertragungseigenschaften der Verbindungseinrichtung wesentlich verändern. Dies wirkt insbesondere der Ausbildung von Intermodulationen entgegen.

Günstig ist es, wenn die Innenleiter der Koaxialsteckverbinder axial geschlitzt sind und radial nach innen geneigte Federzungen ausbilden. Beim Einstecken eines Endbereichs eines Innenleiters des Kupplungsglieds in die Ausnehmung eines Innenleiters eines Koaxialsteckverbinders können die Federzungen in radialer Richtung nach außen verformt werden, wobei sie an einem Endbereich des Innenleiters des Kupplungsglieds federnd anliegen.

In einem ersten Längsbereich der Federzungen, beispielsweise ausgehend vom Boden der Ausnehmungen, kann sich der Innendurchmesser der Ausnehmungen kontinuierlich verringern, und an den ersten Längsbereich kann sich ein zweiter Längsbereich der Federzungen anschließen, in dem sich der Innendurchmesser der Ausnehmungen kontinuierlich vergrößert. Der stiftförmige Innenleiter des Kupplungsglieds kann mit einem zylindrischen Endbereich in eine Ausnehmung eintauchen, wobei er die Ausnehmung im Bereich mit geringstem Innendurchmesser linienförmig kontaktieren kann.

Bei einer vorteilhaften Ausführungsform der Erfindung weisen die Außenleiter der Koaxialsteckverbinder jeweils eine stirnseitige Ausnehmung auf mit einer zylindrischen Innenfläche, und der Außenleiter des Kupplungsglieds weist einander abgewandte Endabschnitte auf mit einer rotationssymmetrischen Außenfläche, deren Außendurchmesser sich über die Länge oder einen Teil der Länge des Endabschnitts verändert und ein Maximum aufweist, wobei jeder Endabschnitt in eine Ausnehmung eines Außenleiters eines Koaxialsteckverbinders eintaucht und in einem Bereich mit größtem Außendurchmesser des Endabschnitts die Ausnehmung linienförmig kontaktiert. Die Kombination einer rotationssymmetrischen Außenfläche, deren Außendurchmesser sich über die Länge oder zumindest einen Teil der Länge der Außenfläche bevorzugt kontinuierlich verändert und ein Maximum aufweist, und einer zylindrischen Innenfläche, die die Außenfläche im Bereich des maximalen Außendurchmessers der Außenfläche kontaktiert, ermöglicht eine linienförmige Anlage der Außenfläche an der Innenfläche und damit eine linienförmige Anlage des Außenleiters des Kupplungsglieds an den Außenleitern der Koaxialsteckverbinder. Das Kupplungsglied kann zum Ausgleich von Positionsungenauigkeiten und Relativbewegungen der Leiterplatten relativ zu den Koaxialsteckverbindern verkippt und axial verschoben werden. Bei einer Bewegung des Kupplungsglieds relativ zu einem oder zu beiden Koaxialsteckverbindern kommt es nicht zu einer abrupten Änderung der Geometrie des Kontaktbereichs, in dem der Außenleiter des Kupplungsglieds die Außenleiter der Koaxialsteckverbinder kontaktiert. Es wird dadurch verhindert, dass sich bei einer Bewegung des Kupplungsglieds die elektrischen Übertragungseigenschaften der Verbindungseinrichtung wesentlich verändern. Dies wirkt insbesondere der Ausbildung von Intermodulationen entgegen.

Von Vorteil ist es, wenn die Endabschnitte des Außenleiters des Kupplungsglieds axial geschlitzt sind und radial nach außen geneigte Federzungen ausbilden. Die radial nach außen geneigten Federzungen können beim Einstecken des Außenleiters des Kupplungsglieds in die Ausnehmung eines Außenleiters eines Koaxialsteckverbinders in radialer Richtung nach innen verformt werden, wobei sie an der Innenseite der Ausnehmung federnd anliegen.

Die nachfolgende Beschreibung vorteilhafter Ausführungsformen der Erfindung dient im Zusammenhang mit der Zeichnung der näheren Erläuterung. Es zeigen:
- Figur 1:: eine Schnittansicht einer ersten vorteilhaften Ausführungsform einer erfindungsgemäßen Verbindungseinrichtung, wobei ein Kupplungsglied eine fluchtende Ausrichtung bezogen auf zwei Koaxialsteckverbinder aufweist und in axialer Richtung mittig zwischen den beiden Koaxialsteckverbindern angeordnet ist;
- Figur 2:: eine Schnittansicht der Verbindungseinrichtung aus Figur 1, wobei das Kupplungsglied verkippt und axial verschoben ist;
- Figur 3:: eine Schnittansicht einer alternativen Ausgestaltung eines Halterings der Verbindungseinrichtung aus Figur 1;
- Figur 4:: eine Schnittansicht einer zweiten vorteilhaften Ausführungsform einer erfindungsgemäßen Verbindungseinrichtung, wobei ein Kupplungsglied fluchtend zu zwei Koaxialsteckverbindern und mittig zwischen den beiden Koaxialsteckverbindern angeordnet ist.

In den Figuren 1 und 2 ist schematisch eine erste vorteilhafte Ausführungsform einer erfindungsgemäßen Verbindungseinrichtung dargestellt, die insgesamt mit dem Bezugszeichen 10 belegt ist. Die Verbindungseinrichtung 10 ermöglicht es, eine erste Leiterplatte 12 mit einer zweiten Leiterplatte 14 elektrisch leitend zu verbinden. Zu diesem Zweck weist die Verbindungseinrichtung 10 einen ersten Koaxialsteckverbinder 16 und einen zweiten Koaxialsteckverbinder 18 auf sowie ein zwischen den beiden Koaxialsteckverbindern 16, 18 beweglich angeordnetes Kupplungsglied 20.

Der erste Koaxialsteckverbinder 16 ist an der ersten Leiterplatte 12 gehalten und weist einen ersten Außenleiter 22 auf, der nach Art einer Buchse ausgebildet ist und eine erste Ausnehmung 24 aufweist mit einem zylindrischen Mittelabschnitt 26 und einem sich konisch erweiternden Endabschnitt 28, der sich in Richtung auf die zweite Leiterplatte 14 an den zylindrischen Mittelabschnitt 26 der ersten Ausnehmung 24 anschließt.

In der ersten Ausnehmung 24 ist ein erster Innenleiter 30 des ersten Koaxialsteckverbinders 16 angeordnet, wobei sich zwischen dem ersten Innenleiter 30 und der Wand des zylindrischen Mittelabschnitts 26 der ersten Ausnehmung 24 ein erster Ringraum 32 erstreckt.

Der erste Innenleiter 30 weist eine stirnseitige Ausnehmung 34 auf und ist ausgehend von seiner der zweiten Leiterplatte 14 zugewandten freien Stirnseite 36 in axialer Richtung geschlitzt, so dass er mehrere identisch ausgebildete Federzungen 38 ausbildet, die ausgehend von einem Boden 40 der Ausnehmung 34 radial nach innen geneigt sind. Die Innenfläche 42 der Ausnehmung 34 ist rotationssymmetrisch bezüglich einer Längsachse 44 ausgebildet, wobei sich ihr Innendurchmesser mit zunehmendem Abstand vom Boden 40 zunächst kontinuierlich verringert und sich in einem der freien Stirnseite 36 benachbarten Endbereich kontinuierlich vergrößert. In geringem Abstand zur freien Stirnseite 36 weist der Innendurchmesser der Ausnehmung 34 ein Minimum auf.

Der zweite Koaxialsteckverbinder 18 ist identisch ausgebildet wie der erste Koaxialsteckverbinder 16. Er weist einen zweiten Außenleiter 46 auf, der nach Art einer Buchse ausgebildet ist und eine zweite Ausnehmung 48 aufweist mit einem zylindrischen Mittelabschnitt 50, an den sich in Richtung auf die erste Leiterplatte 12 ein sich konisch erweiternder Endabschnitt 52 anschließt.

Der zweite Außenleiter 46 umgibt einen zweiten Innenleiter 54 des zweiten Koaxialsteckverbinders 18, wobei sich zwischen dem zweiten Innenleiter 54 und dem zylindrischen Mittelabschnitt 50 des zweiten Außenleiters 46 ein zweiter Ringraum 56 erstreckt. Der zweite Innenleiter 54 weist eine stirnseitige Ausnehmung 58 auf und ist ausgehend von seiner der ersten Leiterplatte 12 zugewandten freien Stirnseite 60 in axialer Richtung geschlitzt. Der zweite Innenleiter 54 bildet identisch ausgebildete Federzungen 62 aus, die ausgehend vom Boden 64 der Ausnehmung 58 radial nach innen geneigt sind. Die Innenfläche 66 der Ausnehmung 58 ist rotationssymmetrisch ausgebildet, wobei sich ihr Innendurchmesser mit zunehmendem Abstand vom Boden 64 zunächst verringert und sich in einem der freien Stirnseite 60 benachbarten Endbereich kontinuierlich vergrößert. In geringem Abstand zur freien Stirnseite 60 weist der Innendurchmesser der Ausnehmung 58 ein Minimum auf.

Das zwischen den beiden Koaxialsteckverbindern 16, 18 angeordnete Kupplungsglied 20 weist einen stiftförmigen Innenleiter 68 auf, der ein Isolierteil 70 in Längsrichtung durchgreift und mit einem ersten Endbereich 72 in die stirnseitige Ausnehmung 34 des ersten Innenleiters 30 eintaucht und mit einem dem ersten Endbereich 72 abgewandten zweiten Endbereich 74 in die stirnseitige Ausnehmung 58 des zweiten Innenleiters 54 eintaucht. Die beiden Endbereiche 72, 74 weisen jeweils zylindrische Außenflächen 76 bzw. 78 auf, die die rotationssymmetrischen Innenflächen 42 bzw. 66 der Ausnehmungen 34 bzw.58 im Bereich mit dem geringsten Innendurchmesser der Ausnehmungen 34, 58 linienförmig kontaktieren.

Das Isolierteil 70 des Kupplungsglieds 20 trägt auf seiner Außenseite einen Außenleiter 80, der mit einem ersten Endabschnitt 82 in die erste Ausnehmung 24 des ersten Außenleiters 22 eintaucht und der mit einem zweiten Endabschnitt 84 in die zweite Ausnehmung 48 des zweiten Außenleiters 46 eintaucht. Der erste Endabschnitt 82 ist ebenso wie der zweite Endabschnitt 84 in axialer Richtung geschlitzt und weist eine Vielzahl von Federzungen 86 bzw. 88 auf, die ausgehend von einem das Isolierteil 70 in Umfangsrichtung umgebenden Mittelabschnitt 90 des Außenleiters 80 radial nach außen geneigt sind.

Der Außenleiter 80 weist in Höhe des zylindrischen Mittelabschnitts 26 der ersten Ausnehmung 24 eine rotationssymmetrische Außenfläche auf, deren Außendurchmesser sich über die Länge des ersten Endabschnitts 82 kontinuierlich verändert. Ausgehend vom freien Ende des Endabschnitts 82 vergrößert sich der Außendurchmesser zunächst, um sich anschließend kontinuierlich zu verkleinern. In geringem Abstand zum freien Ende weist der Außendurchmesser des Endabschnitts 82 ein Maximum auf. Im Bereich mit maximalem Außendurchmesser kontaktiert der Endabschnitt 82 den zylindrischen Mittelabschnitt 26 linienförmig.

In entsprechender Weise weist der zweite Endabschnitt 84 in Höhe des zylindrischen Mittelabschnitts 50 des zweiten Außenleiters 46 eine rotationssymmetrische Außenfläche auf, deren Außendurchmesser sich über die Länge des zweiten Endabschnitts 84 kontinuierlich verändert. Ausgehend vom freien Ende des Endabschnitts 84 vergrößert sich der Außendurchmesser zunächst, um sich anschließend kontinuierlich zu verkleinern. In geringem Abstand zum freien Ende weist der Außendurchmesser des Endabschnitts 84 ein Maximum auf. Im Bereich mit maximalem Außendurchmesser kontaktiert der Endabschnitt 84 den zylindrischen Mittelabschnitt 50 linienförmig.

In Längsrichtung mittig weist der Außenleiter 80 an seiner Außenseite einen Ringwulst 92 auf, der von einem elastisch verformbaren, dielektrischen Haltering 94 formschlüssig umgeben ist. Der Haltering 94 liegt am Endabschnitt 28 des ersten Außenleiters 22 und am Endabschnitt 52 des zweiten Außenleiters 46 spritzwasserdicht an und bildet dadurch ein Dichtelement aus, das den ersten Ringraum 32 und den zweiten Ringraum 56 gegen Spritzwasser und Staub und sonstige Verunreinigungen abdichtet.

Der Haltering 94 ist aus einem Elastomer gefertigt und stützt das Kupplungsglied 20 elastisch am ersten Außenleiter 22 und am zweiten Außenleiter 46 ab. Der Haltering 94 zentriert das Kupplungsglied 20 zwischen den beiden Koaxialsteckverbindern 16 und 18 und wirkt Mikrobewegungen des Kupplungsglieds 20, insbesondere Vibrationsbewegungen des Kupplungsglieds 20 entgegen.

Die beiden Leiterplatten 12, 14 können relativ zueinander in axialer Richtung bezogen auf die Längsachse 44 und quer zur Längsachse 44 bewegt werden. Dies hat eine Axialbewegung und eine Kippbewegung des Kupplungsglieds 20 relativ zu den Koaxialsteckverbindern 16, 18 zur Folge. In Figur 2 ist die Verbindungseinrichtung 10 nach einer axialen und radialen Relativbewegung der beiden Leiterplatten 12, 14 schematisch dargestellt. Es wird deutlich, dass das Kupplungsglied 20 eine Kippstellung einnimmt, wobei der Haltering 94 elastisch verformt wird. Nach Erreichen einer Endstellung kann das Isolierteil 70 des Kupplungsglieds 20 die freie Stirnseite 36 des ersten Innenleiters 30 oder auch die freie Stirnseite 60 des zweiten Innenleiters 54 kontaktieren und dadurch eine weitere Relativbewegung des Kupplungsglieds relativ zu den Koaxialsteckverbindern 16, 18 verhindern. Das Isolierteil 70 bildet somit ein Anschlagelement aus, das die Axialbewegung und die Kippbewegung des Kupplungsglieds 20 begrenzt.

Aus Figur 2 wird außerdem deutlich, dass die Innenleiter 30 und 54 der Koaxialsteckverbinder 16, 18 auch in einer Kippstellung des Kupplungsglieds 20 die Endbereiche 72 bzw. 74 des Innenleiters 68 des Kupplungsglieds 20 nur linienförmig kontaktieren und dass auch die zylindrischen Mittelabschnitte 26 bzw. 50 der Außenleiter 22 bzw. 46 der beiden Koaxialsteckverbinder 16, 18 die Endabschnitte 82, 84 des Außenleiters 80 des Kupplungsgliedes 20 lediglich linienförmig kontaktieren. Dadurch ist sichergestellt, dass auch in einer gekippten und/oder axial versetzten Stellung des Kupplungsgliedes 20 die Ausbildung von Intermodulationen gering gehalten werden kann.

In Figur 3 ist schematisch eine alternative Ausgestaltung eines Halterings 104 dargestellt, der statt des Halterings 94 bei der Verbindungseinrichtung 10 zum Einsatz kommen kann. Der Haltering 104 weist auf seiner Außenseite eine Ringnut 106 auf, die dem Haltering 104 eine Formelastizität verleiht. Der Haltering 104 kann daher mit geringeren Kräften verformt werden als der in den Figuren 1 und 2 dargestellte Haltering 94.

In Figur 4 ist eine zweite vorteilhafte Ausführungsform einer erfindungsgemäßen Verbindungseinrichtung dargestellt, die insgesamt mit dem Bezugszeichen 110 belegt ist. Die Verbindungseinrichtung 110 ist weitgehend identisch ausgebildet wie die voranstehend unter Bezugnahme auf die Figuren 1 und 2 beschriebene Verbindungseinrichtung 10. Für identische Bauteile werden daher in Figur 4 dieselben Bezugszeichen verwendet wie in den Figuren 1 und 2 und bezüglich dieser Bauteile wird zur Vermeidung von Wiederholungen auf die voranstehenden Erläuterungen Bezug genommen.

Die Verbindungseinrichtung 110 unterscheidet sich von der Verbindungseinrichtung 10 dadurch, dass statt des Halterings 94 ein Haltering 114 zum Einsatz kommt, der nicht nur mit dem Ringwulst 92 des Außenleiters 80 des Kupplungsglieds 20 sondern auch mit dem Außenleiter 22 des ersten Koaxialsteckverbinders 16 formschlüssig verbunden ist. Der Außenleiter 22 weist hierzu eine den Außenleiter 22 in Umfangsrichtung umgebende U-förmige Ringnut 116 auf, und der Haltering 114 bildet sowohl mit der Ringnut 116 als auch mit dem sich an die Ringnut 116 anschließenden Endbereich 118 des ersten Außenleiters 22 einen Formschluss aus.

Auch der Haltering 114 liegt an den Endabschnitten 28 und 52 der beiden Außenleiter 22 und 46 der Koaxialsteckverbinder 16, 18 spritzwasserdicht an und zentriert das Kupplungsglied 20 zwischen den beiden Koaxialsteckverbindern 16 und 18. Darüber hinaus wirkt auch der elastisch verformbare, dielektrische Haltering 114 Mikrobewegungen, insbesondere Vibrationen, des Kupplungsglieds 20 entgegen.

Das Kupplungsglied 20 der Verbindungseinrichtung 110 kann in gleicher Weise wie das Kupplungsglied 20 der Verbindungseinrichtung 10 in axialer Richtung relativ zu den Koaxialsteckverbindern 16, 18 verschoben und aus der in Figur 4 dargestellten fluchtenden Ausrichtung verkippt werden. Die voranstehenden Ausführungen zum Kupplungsglied 20 der Verbindungseinrichtung 10 treffen in gleicher Weise auch auf das Kupplungsglied 20 der Verbindungseinrichtung 110 zu und sollen deshalb nicht nochmals wiederholt werden.

Die Verbindungseinrichtungen 10 und 110 zeichnen sich durch eine hohe elektrische Übertragungsqualität aus, wobei praktisch keine Gefahr besteht, dass das Kupplungsglied 20 Mikrobewegungen, insbesondere Vibrationen, ausführt, die zu einem Abrieb und damit zu einer Beeinträchtigung der elektrischen Übertragungseigenschaften führen könnten.

## Patentansprüche

1. Verbindungseinrichtung zum elektrischen Verbinden zweier Leiterplatten (12, 14), mit einem ersten und einem zweiten Koaxialsteckverbinder (16, 18) und mit einem Kupplungsglied (20), wobei die beiden Koaxialsteckverbinder (16, 18) und das Kupplungsglied (20) jeweils einen Außenleiter (22, 46, 80) und einen Innenleiter (30, 54, 68) aufweisen und die Außenleiter (22, 46) der Koaxialsteckverbinder (16, 18) über den Außenleiter (80) des Kupplungsglieds (20) und die Innenleiter (30, 54) der Koaxialsteckverbinder (16, 18) über den Innenleiter (68) des Kupplungsglieds (20) elektrisch miteinander verbunden sind, und wobei das Kupplungsglied (20) aus einer fluchtenden Ausrichtung verkippbar und in axialer Richtung verschiebbar zwischen den beiden Koaxialsteckverbindern (16, 18) angeordnet ist, **dadurch gekennzeichnet, dass** das Kupplungsglied (20) an einem elastisch verformbaren Haltering (94; 104; 114) gehalten ist, der das Kupplungsglied (20) in Umfangsrichtung umgibt und der an den Außenleitern (22, 46) beider Koaxialsteckverbinder (16, 18) anliegt.

2. Verbindungseinrichtung nach Anspruch 1, **dadurch gekennzeichnet, dass** der Haltering (94; 104; 114) mit dem Kupplungsglied (20) formschlüssig verbunden ist.

3. Verbindungseinrichtung nach Anspruch 1 oder 2, **dadurch gekennzeichnet, dass** der Haltering (94; 104; 114) aus einem Elastomer besteht.

4. Verbindungseinrichtung nach einem der voranstehenden Ansprüche, **dadurch gekennzeichnet, dass** der Haltering (94; 104; 114) profiliert ist.

5. Verbindungseinrichtung nach einem der voranstehenden Ansprüche, **dadurch gekennzeichnet, dass** der Haltering (94; 104; 114) am Kupplungsglied (20) und an mindestens einem Koaxialsteckverbinder (16, 18) spritzwasserdicht anliegt.

6. Verbindungseinrichtung nach einem der voranstehenden Ansprüche, **dadurch gekennzeichnet, dass** der Haltering (94; 104; 114) mit mindestens einem Außenleiter (22, 46) der Koaxialsteckverbinder (16, 18) kraft- und/oder formschlüssig verbunden ist.

7. Verbindungseinrichtung nach einem der voranstehenden Ansprüche, **dadurch gekennzeichnet, dass** das Kupplungsglied (20) ein Isolierteil (70) aufweist, das vom Innenleiter (68) des Kupplungsglieds (20) durchgriffen ist und das vom Außenleiter (80) des Kupplungsglieds (20) umgeben ist und das eine Kippbewegung und eine Axialbewegung des Kupplungsglieds (20) relativ zu den Koaxialsteckverbindern (16, 18) begrenzt.

8. Verbindungseinrichtung nach Anspruch 7, **dadurch gekennzeichnet, dass** das Isolierteil (70) an die Stirnseiten (36, 60) der Innenleiter (30, 54) der Koaxialsteckverbinder (16, 18) anlegbar ist.

9. Verbindungseinrichtung nach einem der voranstehenden Ansprüche, **dadurch gekennzeichnet, dass** der Innenleiter (68) des Kupplungsglieds (20) stiftförmig ausgestaltet und in federnden stirnseitigen Ausnehmungen (34, 58) der Innenleiter (30, 54) der Koaxialsteckverbinder (16, 18) gehalten ist.

10. Verbindungseinrichtung nach einem der voranstehenden Ansprüche, **dadurch gekennzeichnet, dass** die Innenleiter (30, 54) der Koaxialsteckverbinder (16, 18) jeweils eine stirnseitige Ausnehmung (34, 58) mit einer rotationssymmetrischen Innenfläche (42, 66) aufweisen, deren Innendurchmesser sich über die gesamte Länge oder zumindest über einen Teil der Länge der Ausnehmung (34, 58) verändert und ein Minimum aufweist, und dass der Innenleiter (68) des Kupplungsglieds (20) einander abgewandte Endbereiche (72, 74) mit zylindrischer Außenfläche (76, 78) aufweist, wobei die Endbereiche (72, 74) jeweils in eine Ausnehmung (34, 58) eines Innenleiters (30, 54) der Koaxialsteckverbinder (16, 18) eintauchen und die Ausnehmung (34, 58) in einem Bereich mit kleinstem Innendurchmesser der Ausnehmung (34, 58) linienförmig kontaktieren.

11. Verbindungseinrichtung nach einem der voranstehenden Ansprüche, **dadurch gekennzeichnet, dass** die Innenleiter (30, 54) der Koaxialsteckverbinder (16, 18) axial geschlitzt sind und radial nach innen geneigte Federzungen (38, 62) ausbilden.

12. Verbindungseinrichtung nach einem der voranstehenden Ansprüche, **dadurch gekennzeichnet, dass** die Außenleiter (22, 46) der Koaxialsteckverbinder (16, 18) jeweils eine stirnseitige Ausnehmung (24, 48) aufweisen mit einer zylindrischen Innenfläche, und dass der Außenleiter (80) des Kupplungsglieds (20) einander abgewandte Endabschnitte (82, 84) aufweist mit einer rotationssymmetrischen Außenfläche, deren Außendurchmesser sich über die gesamte Länge oder zumindest über einen Teil der Länge des Endabschnitts (82, 84) verändert und ein Maximum aufweist, wobei jeder Endabschnitt (82, 84) in eine Ausnehmung (24, 48) eines Außenleiters (22, 46) eines Koaxialsteckverbinders (16, 18) eintaucht und in einem Bereich mit größtem Außendurchmesser die Ausnehmung (24, 48) linienförmig kontaktiert.

13. Verbindungseinrichtung nach einem der voranstehenden Ansprüche, **dadurch gekennzeichnet, dass** die Endabschnitte (82, 84) des Außenleiters (80) des Kupplungsglieds (20) axial geschlitzt sind und radial nach außen geneigte Federzungen (86, 88) ausbilden.

## Claims

1. Connecting device for electrically connecting two circuit boards (12, 14), the connecting device comprising a first and a second coaxial connector (16, 18) and a coupling member (20), wherein the two coaxial connectors (16, 18) and the coupling member (20) each have an outer conductor (22, 46, 80) and an inner conductor (30, 54, 68) and the outer conductors (22, 46) of the coaxial connectors (16, 18) are electrically interconnected via the outer conductor (80) of the coupling member (20) and the inner conductors (30, 54) of the coaxial connectors (16, 18) are electrically interconnected via the inner conductor (68) of the coupling member (20) and wherein the coupling member (20) is arranged between the two coaxial connectors (16, 18) so as to be tiltable from an axially aligned orientation and displaceable in an axial direction, **characterized in that** the coupling member (20) is held on an elastically deformable holding ring (94; 104; 114) which surrounds the coupling member (20) in a circumferential direction and is in contact against the outer conductors (22, 46) of both coaxial connectors (16, 18).

2. Connecting device in accordance with claim 1, **characterized in that** the holding ring (94; 104; 114) is connected to the coupling member (20) in form-locking engagement.

3. Connecting device in accordance with claim 1 or 2, **characterized in that** the holding ring (94; 104; 114) is made of an elastomer.

4. Connecting device in accordance with any one of the preceding claims, **characterized in that** the holding ring (94; 104; 114) is profiled.

5. Connecting device in accordance with any one of the preceding claims, **characterized in that** the holding ring (94; 104; 114) is in splash-proof contact against the coupling member (20) and at least one coaxial connector (16, 18).

6. Connecting device in accordance with any one of the preceding claims, **characterized in that** the holding ring (94; 104; 114) is connected to at least one outer conductor (22, 46) of the coaxial connectors (16, 18) in a force-locking manner and/or in a form-locking manner.

7. Connecting device in accordance with any one of the preceding claims, **characterized in that** the coupling member (20) has an insulation part (70) which has the inner conductor (68) of the coupling member (20) extending therethrough and which is surrounded by the outer conductor (80) of the coupling member (20) and which limits tilting movement and axial movement of the coupling member (20) relative to the coaxial connectors (16, 18).

8. Connecting device in accordance with claim 7, **characterized in that** the insulation part (70) is capable of being brought into contact against the end faces (36, 60) of the inner conductors (30, 54) of the coaxial connectors (16, 18).

9. Connecting device in accordance with any one of the preceding claims, **characterized in that** the inner conductor (68) of the coupling member (20) is of pin-shaped configuration and is held in resilient end-face recesses (34, 58) of the inner conductors (30, 54) of the coaxial connectors (16, 18).

10. Connecting device in accordance with any one of the preceding claims, **characterized in that** the inner conductors (30, 54) of the coaxial connectors (16, 18) each have an end-face recess (34, 58) having a rotationally symmetric internal surface (42, 66) whose inner diameter varies over the entire length, or over at least part of the length, of the recess (34, 58) and has a minimum and **in that** the inner conductor (68) of the coupling member (20) has end regions (72, 74) that face away from each other and have a cylindrical external surface (76, 78), wherein the end regions (72, 74) each extend into a recess (34, 58) of an inner conductor (30, 54) of the coaxial connectors (16, 18) and contact the recess (34, 58) in an area of smallest inner diameter of the recess (34, 58) in a line contact.

11. Connecting device in accordance with any one of the preceding claims, **characterized in that** the inner conductors (30, 54) of the coaxial connectors (16, 18) are axially slotted and form radially inwardly inclined resilient tongues (38, 62).

12. Connecting device in accordance with any one of the preceding claims, **characterized in that** the outer conductors (22, 46) of the coaxial connectors (16, 18) each have an end-face recess (24, 48) with a cylindrical internal surface and **in that** the outer conductor (80) of the coupling member (20) has end sections (82, 84) that face away from each other and have a rotationally symmetric external surface whose outer diameter varies over the entire length, or over at least part of the length, of the end section (82, 84) and has a maximum, with each end section (82, 84) extending into a recess (24, 48) of an outer conductor (22, 46) of a coaxial connector (16, 18) and contacting the recess (24, 48) in an area of largest outer diameter in a line contact.

13. Connecting device in accordance with any one of the preceding claims, **characterized in that** the end sections (82, 84) of the outer conductor (80) of the coupling member (20) are axially slotted and form radially outwardly inclined resilient tongues (86, 88).

## Revendications

1. Dispositif de raccordement pour le raccordement électrique de deux cartes de circuits imprimés (12, 14), comprenant un premier et un deuxième connecteur coaxial (16, 18) et comprenant un élément de couplage (20), les deux connecteurs coaxiaux (16, 18) et l'élément de couplage (20) comprenant chacun un conducteur extérieur (22, 46, 80) et un conducteur intérieur (30, 54, 68) et les conducteurs extérieurs (22, 46) des connecteurs coaxiaux (16, 18) étant raccordés électriquement l'un à l'autre par le conducteur extérieur (80) de l'élément de couplage (20) et les conducteurs intérieurs (30, 54) des connecteurs coaxiaux (16, 18) étant raccordés électriquement l'un à l'autre par le conducteur intérieur (68) de l'élément de couplage (20), et l'élément de couplage (20) pouvant basculer à partir d'une orientation en alignement et étant agencé entre les deux connecteurs coaxiaux (16, 18) de manière à pouvoir coulisser dans la direction axiale, **caractérisé en ce que** l'élément de couplage (20) est retenu sur une bague de retenue (94 ; 104 ; 114) élastiquement déformable, qui entoure l'élément de couplage (20) dans la direction périphérique et qui s'applique contre les conducteurs extérieurs (22, 46) des deux connecteurs coaxiaux (16, 18).

2. Dispositif de raccordement selon la revendication 1, **caractérisé en ce que** la bague de retenue (94 ; 104 ; 114) est raccordée à l'élément de couplage (20) par coopération de formes.

3. Dispositif de raccordement selon la revendication 1 ou 2, **caractérisé en ce que** la bague de retenue (94 ; 104 ; 114) est constituée d'un élastomère.

4. Dispositif de raccordement selon l'une quelconque des revendications précédentes, **caractérisé en ce que** la bague de retenue (94 ; 104 ; 114) est profilée.

5. Dispositif de raccordement selon l'une quelconque des revendications précédentes, **caractérisé en ce que** la bague de retenue (94 ; 104 ; 114) s'applique contre l'élément de couplage (20) et contre au moins un connecteur coaxial (16, 18) de manière étanche aux projections d'eau.

6. Dispositif de raccordement selon l'une quelconque des revendications précédentes, **caractérisé en ce que** la bague de retenue (94 ; 104 ; 114) est reliée à force et/ou par coopération de formes à au moins un conducteur extérieur (22, 46) des connecteurs coaxiaux (16, 18).

7. Dispositif de raccordement selon l'une quelconque des revendications précédentes, **caractérisé en ce que** l'élément de couplage (20) comprend une partie isolante (70) qui est traversée par le conducteur intérieur (68) de l'élément de couplage (20) et qui est entourée par le conducteur extérieur (80) de l'élément de couplage (20) et qui limite un mouvement de basculement et un mouvement axial de l'élément de couplage (20) par rapport aux connecteurs coaxiaux (16, 18) .

8. Dispositif de raccordement selon la revendication 7, **caractérisé en ce que** la partie isolante (70) peut être appliquée contre les faces frontales (36, 60) des conducteurs intérieurs (30, 54) des connecteurs coaxiaux (16, 18).

9. Dispositif de raccordement selon l'une quelconque des revendications précédentes, **caractérisé en ce que** le conducteur intérieur (68) de l'élément de couplage (20) est en forme de tige et est retenu dans des évidements (34, 58) frontaux élastiques des conducteurs intérieurs (30, 54) des connecteurs coaxiaux (16, 18).

10. Dispositif de raccordement selon l'une quelconque des revendications précédentes, **caractérisé en ce que** les conducteurs intérieurs (30, 54) des connecteurs coaxiaux (16, 18) présentent chacun un évidement frontal (34, 58) pourvu d'une surface intérieure (42, 66) à symétrie de rotation, dont le diamètre intérieur varie sur toute la longueur ou au moins sur une partie de la longueur de l'évidement (34, 58) et présente un minimum, et **en ce que** le conducteur intérieur (68) de l'élément de couplage (20) présente des zones d'extrémité (72, 74) opposées l'une à l'autre pourvues d'une surface extérieure cylindrique (76, 78), les zones d'extrémité (72, 74) s'enfonçant chacune dans un évidement (34, 58) d'un conducteur intérieur (30, 54) des connecteurs coaxiaux (16, 18) et entrant en contact de manière linéaire avec l'évidement (34, 58) dans une zone présentant le diamètre intérieur le plus petit de l'évidement (34, 58).

11. Dispositif de raccordement selon l'une quelconque des revendications précédentes, **caractérisé en ce que** les conducteurs intérieurs (30, 54) des connecteurs coaxiaux (16, 18) sont fendus axialement et forment des languettes flexibles (38, 62) inclinées radialement vers l'intérieur.

12. Dispositif de raccordement selon l'une quelconque des revendications précédentes, **caractérisé en ce que** les conducteurs extérieurs (22, 46) des connecteurs coaxiaux (16, 18) présentent chacun un évidement frontal (24, 48) pourvu d'une surface intérieure cylindrique, et **en ce que** le conducteur extérieur (80) de l'élément de couplage (20) présente des sections d'extrémité (82, 84) opposées l'une à l'autre pourvues d'une surface extérieure à symétrie de rotation dont le diamètre extérieur s'étend sur toute la longueur ou au moins sur une partie de la longueur de la section d'extrémité (82, 84) et présente un maximum, chaque section d'extrémité (82, 84) s'enfonçant dans un évidement (24, 48) d'un conducteur extérieur (22, 46) d'un connecteur coaxial (16, 18) et étant en contact de manière linéaire avec l'évidement (24, 48) dans une zone présentant le plus grand diamètre extérieur.

13. Dispositif de raccordement selon l'une quelconque des revendications précédentes, **caractérisé en ce que** les sections d'extrémité (82, 84) du conducteur extérieur (80) de l'élément de couplage (20) sont fendues axialement et forment des languettes flexibles (86, 88) inclinées radialement vers l'extérieur.
